# EUROPÄISCHE PATENTSCHRIFT

(11) **EP 0 972 124 B1**
(45) Veröffentlichungstag und Bekanntmachung des Hinweises auf die Patenterteilung: **02.10.2002**
(21) Anmeldenummer: 98928131.6
(22) Anmeldetag: 02.04.1998
(51) Int. Cl.: E05B 13/00, E05C 9/04

(54) **MODULARER STANGENVERSCHLUSS**
MODULAR BOLT WITH A HANDLE
PENE MODULAIRE

(30) Priorität: 02.04.1997 DE 19713518
(43) Veröffentlichungstag der Anmeldung: 19.01.2000
(73) Patentinhaber: EMKA BESCHLAGTEILE GmbH & Co. KG, D-42551 Velbert (DE)
(72) Erfinder: SAUERLAND, Manfred, D-45144 Essen (DE)
(74) Vertreter: Müller, Karl-Ernst, Dr., Dipl.-Ing.
(86) Internationale Anmeldenummer: DE9800955
(87) Internationale Veröffentlichungsnummer: WO98044223

(56) Entgegenhaltungen:
- EP-A- 0 155 543
- EP-A- 0 261 267
- WO-A-94/15049
- DE-U- 29 705 778
- FR-A- 2 582 711

## Beschreibung

Die Erfindung betrifft ein Verschlußsystem für Türen von insbesondere dünnwandigen Schaltschränken mit einem an dem Türblatt zu befestigenden Grundkörper, wobei in dem Grundkörper ein Ritzel sowie von dem Ritzel angetriebene kurze Verschlußstangen gelagert und geführt sind und die kurzen Verschlußstangen jeweils einen aus dem Grundkörper herausragenden Ansatz zum Anschluß wenigstens einer auf der Innenseite des Türblatts längsverschieblich geführten Verriegelungsstange aufweisen und wobei eine zum abdeckenden Übergreifen des Grundkörpers eingerichtete Außenhülle auf der Außenseite des Türblatts aufsetzbar und an dem Grundkörper befestigbar ist und das Ritzel durch Beaufschlagung mit einer von der Außenhülle aufgenommenen Betätigung als Stangentrieb drehbar ist.

Ein einzelner Stangenverschluß mit den vorgenannten Merkmalen ist in der FR-A-2 582 711 beschrieben. Der bekannte Stangenverschluß ist ausschließlich für den Einsatz eines Drehgriffes als Betätigung für das in dem auf der Außenseite des Türblattes befestigten Grundkörper gelagerte Ritzel eingerichtet, wobei auf den Grundkörper eine passende Außenhülle aufsetzbar und mit dem Grundkörper zu verbinden ist.

Ein einzelner Stangenverschluß mit einer anderen Bauart ist in der EP 0 261 267 beschrieben; der bekannte Stangenverschluß besteht aus einem auf die Außenseite des Türblattes aufgesetzten Aufsatz wie Schlüsselschild oder Mulde zur versenkbaren Aufnahme eines Schwenkhebels, wobei der Aufsatz das Türblatt in wenigstens einer zugeordneten Ausnehmung durchgreift und auf der Innenseite des Türblattes ein Schloßkasten mit einem darin gelagerten Ritzel zum Antrieb wenigstens einer Verriegelungsstange angeordnet und mit dem durch das Türblatt ragenden Ansatz verschraubt ist, so daß dadurch der Aufsatz und der Schloßkasten gemeinsam an dem Türblatt befestigt sind. Soweit der Stangenverschluß als Schwenkhebelverschluß ausgebildet ist, ragt der auf der Außenseite des Türblattes sitzende Aufsatz mit einem zweiten Ansatz durch das Türblatt hindurch, wobei dieser weitere Ansatz der Aufnahme einer Schließeinrichtung für den Schwenkhebel in dessen in den Aufsatz eingeklappten Stellung dient.

Mit dem durch die beiden vorstehend zitierten Druckschriften FR-A-2 582 711 sowie EP 0 261 267 repräsentierten Stand der Technik ist jeweils der Nachteil verbunden, daß die unterschiedlichen Betätigungen und Einbausituationen der beiden für sich bekannten Verschlüsse nicht gegeneinander austauschbar sind. Während der Einsatz eines in der FR-A-2 582 711 beschriebenen Drehgriffes einen unmittelbaren Zugriff auf ein in einem Grundkörper gelagertes Ritzel erlaubt, ist zur Übertragung der Drehbewegung des Schwenkhebels bei dem aus der EP 0 261 267 bekannten Stangenverschluß die Anordnung eines gesonderten Schloßkastens erforderlich.

Der Erfindung liegt daher die Aufgabe zugrunde, ein Verschlußsystem auf der Basis eines Verschlusses mit den gattungsgemäßen Merkmalen zu schaffen, bei dem eine Auswechslung der unterschiedlichen Betätigungen ohne Änderung im Aufbau des Verschlusses möglich ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht hierzu vor, daß der Grundkörper ein für den Einsatz unterschiedlicher Bauarten der Betätigung wie Griff, Steckschlüssel oder Schwenkhebel einheitlich ausgebildeter plattenförmiger Grundkörper zur wahlweisen unmittelbaren Befestigung an der Außenseite oder an der Innenseite des Türblattes eingerichtet ist und eine Aufnahme öffnung zum Einbetzen einer Schließeinrichtung für die verwendung als Schwenkhebel verschluß aufweist,und daß die zu dem Verschlußsystem gehörige Außenhülle als Schlüsselschild mit einer Öffnung zum Einsetzen der das in dem plattenartigen Grundkörper gelagerte Ritzel beaufschlagenden Betätigung wie Griff oder Steckschlüssel oder alternativ die zu dem Verschlußsystem gehörige Außenhülle als Mulde zur versenkbaren Aufnahme eines Schwenkhebels als Betätigung mit einer mit der Aufnahmeöffnung des plattenartigen Grundkörpers fluchtenden Öffnung zum Einsetzen der Schließeinrichtung ausgebildet ist und auswechselbar an dem Grundkörper zu befestigen ist.

Mit der Erfindung ist zunächst in vorteilhafter Weise ein einheitlicher plattenförmiger Grundkörper geschaffen, der ohne Anpassung an die einzusetzende Betätigung ausgebildet und in flexibler Anpassung an alle Einbausituationen wahlweise auf der Außenseite oder auf der Innenseite des Türblattes befestigbar ist. Die Ausbildung der zu dem Verschlußsystem in Anpassung an die jeweils eingesetzte Betätigung gehörigen Außenhüllen erlaubt in vorteilhafter Weise eine freie Gestaltung der Außenhülle mit unterschiedlichem Design, und zwar sowohl bei einer Ausbildung als Schlüsselschild wie auch bei der Ausbildung als Mulde für einen einsenkbaren Schwenkhebel. Soweit die Außenhülle für den Einsatz einer als Griff oder Steckschlüssel ausgebildeten Betätigung vorgesehen ist, deckt die als Schlüsselschild mit einer Öffnung zum Einsetzen der das in dem plattenartigen Grundkörper gelagerte Ritzel beaufschlagenden Betätigung ausgebildete Außenhülle die in dem plattenförmigen Grundkörper vorgesehene Aufnahmeöffnung zum Einsetzen einer Schließeinrichtung ab, da diese bei einer solchermaßen ausgebildeten Betätigung nicht benötigt wird. In vorteilhafter Weise kann aber der Grundkörper als Funktionsbauteil unverändert verbleiben oder derart umgestaltet werden, daß ein flach aufbauendes Schlüsselschild übergestülpt werden kann. Soweit eine zum Verschlußsystem gehörige Außenhülle als Mulde zur versenkbaren Aufnahme eines Schwenkhebels ausgebildet ist, geht damit die Ausgestaltung von dem an sich bereits bekannten Konzept aus, die Schließeinrichtung für die Verriegelung des Schwenkhebels in der eingeklappten Stellung ortsfest in der Mulde vorzusehen, und aus diesem Grunde weist die zu dem Verschlußsystem gehörige Außenhülle eine mit der Aufnahmeöffnung des plattenartigen Grundkörpers fluchtende Öffnung zum Einsetzen der Schließeinrichtung auf.

Bei einer zu dem Verschlußsystem gehörigen, als Mulde für einen Schwenkhebel ausgebildeten Außenhülle ist nach einem Ausführungsbeispiel der Erfindung vorgesehen, daß die in der Außenhülle ausgebildete Öffnung zur Aufnahme der Schließeinrichtung mittels einer an der Außenhülle beweglich geführten Abdeckung verschließbar ist, wobei diese Abdeckung als ein an der Außenhülle verschiebbares und der Kontur der Außenhülle angepaßtes Rollo ausgebildet sein kann.

Um die vielseitige Montage des plattenförmigen Grundkörpers sicherzustellen ist vorgesehen, daß der Grundkörper über seine Auflager an dem Türblatt verteilt eine Mehrzahl von durchgehenden Befestigungsbohrungen aufweist. Damit ist es möglich, den plattenförmigen Grundkörper in seiner Anordnung auf das Lochbild eines Türblattes einzurichten beziehungsweise in Abhängigkeit von den an die Befestigung des Stangenverschlusses an dem Türblatt beispielsweise mit Blick auf Vandalismus gestellte Anforderungen an mehreren Stellen zu befestigen.

Nach einem Ausführungsbeispiel der Erfindung ist vorgesehen, daß eine der beiden in dem plattenförmigen Grundkörper geführten kurzen Verschlußstangen mit einer Abkröpfung versehen ist derart, daß die Ansätze beider kurzen Verschlußstangen in deren Bewegungsrichtung miteinander fluchten. Hiermit ist der Vorteil verbunden, daß bei der Montage des Stangenverschlusses auf der Außenseite des Türblattes nur ein durchgehender Schlitz in dem Türblatt anzuordnen ist, wobei durch die fluchtenden Ansätze der Stangenverschluß insbesondere bei sehr schmalen Verkantungsräumen mit ebenfalls fluchtend angeordneten Verriegelungsstangen einsetzbar ist.

In der Zeichnung ist ein Ausführungsbeispiel wiedergegeben, welches nachstehend beschrieben ist. Es zeigen:
- Fig. 1: einen Stangenverschluß in einer auseinandergezogenen schaubildlichen Darstellung,
- Fig. 2: den mit seinen Einzelteilen zusammengefügten Stangenverschluß in einer Rückansicht.

Das in der Zeichnung dargestellte Ausführungsbeispiel geht aus von einem Stangenverschluß, der als Schwenkhebelverschluß ausgebildet ist. Der Stangenverschluß besteht zunächst aus einem plattenförmigen Grundkörper 10, in welchem ein außenverzahntes Ritzel 11 sowie an den gegenüberliegenden Längsseiten des Grundkörpers 10 zwei mit Ausnehmungen in die Außenverzahnung des Ritzels 11 eingreifende kurze Verschlußstangen 12 gelagert und geführt sind. Die kurzen Verschlußstangen 12 sind mit einer aus der Ebene des plattenförmigen Grundkörpers 10 herausragenden Ansatz 13 versehen, an welchen bei der Montage am Türblatt jeweils eine Verriegelungsstange anhangbar ist. Um eine Bewegungsebene der Verriegelungsstangen einzurichten, ist eine der beiden kurzen Verschlußstangen 12 mit einer Abkröpfung 14 versehen derart, daß die Ansätze 13 der beiden kurzen Verschlußstangen 12 in deren Bewegungsrichtung miteinander fluchten.

In seinem unteren Bereich weist der plattenförmige Grundkörper 10 eine Öffnung 15 zur Aufnahme einer Schließeinrichtung für den Schwenkhebel auf, wobei in die Öffnung 15 ein dem bei dem vorliegenden Ausführungsbeispiel eingesetzten Zylinderschloß 17 formentsprechender Bausteineinsatz 18 gemeinsam mit dem Zylinderschloß einsetzbar ist. Bei einer Verwendung als Schwenkhebelverschluß ist ein Riegel 19 zur Verriegelung des Schwenkhebels vorgesehen, der von dem Zylinderschloß betätigbar ist.

Zur Verwendung als Schwenkhebelverschluß weist der plattenförmige Grundkörper 10 in seinem unteren Bereich noch einen Ergänzungsaufbau 16 im Hinblick auf die Führung der Schließeinrichtung auf, wobei bei dem Einsatz mit einer als Griff oder Steckschlüssel ausgebildeten Betätigung in Verbindung mit einem Schlüsselschild dieser Ergänzungsaufbau 16 entfallen kann.

Eine Außenhülle 20 ist zum abdeckenden Übergreifen des plattenförmigen Grundkörpers 10 eingerichtet und über an ihr ausgebildete Befestigungsbohrungen 21 mit dem plattenförmigen Grundkörper zu verbinden. Bei dem dargestellten Ausführungsbeispiel ist die Außenhülle 20 als eine einen Schwenkhebel 22 versenkbar aufnehmende Mulde ausgebildet. Zum Anschluß des Schwenkhebels 22 ist in dem plattenförmigen Grundkörper eine Betätigungswelle 23 gelagert, die mit ihrem einen Ende in das Ritzel 11 angreift und an ihrem anderen Ende einen Anschluß zur drehbaren Befestigung des Schwenkhebels 22 aufweist. Die Außenhülle 20 weist in ihrem den Ergänzungsaufbau 16 des plattenförmigen Grundkörpers 10 übergreifenden Bereich eine Öffnung 26 zur Zugänglichmachung der Schließeinrichtung in Form des Zylinderschlosses 17 auf, wobei diese Öffnung 26 durch eine im vorliegenden Fall als Rollo ausgebildete Abdeckung 24 derart verschließbar ist, daß bei geschlossenem Rollo 24 die Einstecköffnung des Zylinderschlosses 17 abgedeckt ist.

Zur Befestigung des plattenförmigen Grundkörpers an dem Türblatt weist dieser über seine Auflageflächen an dem Türblatt verteilt eine Anzahl von Befestigungsbohrungen 25 auf, die sämtlich oder teilweise in beliebigen Kombinationen für die Befestigung des plattenförmigen Grundkörpers 10 am Türblatt heranziehbar sind.

## Patentansprüche

1. Verschlußsystem für Türen von insbesondere dünnwandigen Schaltschränken mit einem an dem Türblatt zu befestigenden Grundkörper (10), wobei in dem Grundkörper (10) ein Ritzel (11) sowie von dem Ritzel (11) angetriebene kurze Verschlußstangen (12) gelagert und geführt sind und die kurzen Verschlußstangen (12) jeweils einen aus dem Grundkörper (10) herausragenden Ansatz (13) zum Anschluß wenigstens einer auf der Innenseite des Türblatts längsverschieblich geführten Verriegelungsstange aufweisen und wobei eine zum abdeckenden Übergreifen des Grundkörpers (10) eingerichtete Außenhülle (20) auf der Außenseite des Türblatts aufsetzbar und an dem Grundkörper (10) befestigbar ist und das Ritzel (11) durch Beaufschlagung mit einer von der Außenhülle (20) aufgenommenen Betätigung als Stangentrieb drehbar ist, **dadurch gekennzeichnet, daß** der Grundkörper (10) ein für den Einsatz unterschiedlicher Bauarten der Betätigung wie Griff, Steckschlüssel oder Schwenkhebel (22) einheitlich ausgebildeter plattenförmiger Grundkörper (10) zur wahlweisen unmittelbaren Befestigung an der Außenseite oder an der Innenseite des Türblattes eingerichtet ist und eine Aufnahmeöffnung (15) zum Einbetzen einer Schließeinrichtung (17,18) für die Verwendung als Schwenkhebel verschluß aufweist, und daß die zu dem Verschlußsystem gehörige Außenhülle (20) als Schlüsselschild mit einer Öffnung zum Einsetzen der das in dem plattenartigen Grundkörper (10) gelagerte Ritzel (11) beaufschlagenden Betätigung wie Griff oder Steckschlüssel oder alternativ die zu dem Verschlußsystem gehörige Außenhülle (20) als Mulde zur versenkbaren Aufnahme eines Schwenkhebels (22) als Betätigung mit einer mit der Aufnahmeöffnung (15) des plattenartigen Grundkörpers (10) fluchtenden Öffnung (26) zum Einsetzen der Schließeinrichtung (17, 18) ausgebildet ist und auswechselbar an dem Grundkörper (10) zu befestigen ist.

2. Verschlußsystem nach Anspruch 1, **dadurch gekennzeichnet, daß** die in der Außenhülle (20) ausgebildete Öffnung (26) zur Aufnahme der Schließeinrichtung mittels einer an der Außenhülle (20) beweglich geführten Abdeckung (24) verschließbar ist.

3. Verschlußsystem nach Anspruch 2, **dadurch gekennzeichnet, daß** die Abdeckung (24) als der Kontur der Außenhülle (20) angepaßtes Rollo ausgebildet ist.

4. Verschlußsystem nach einem der Ansprüche 1 bis 3, **dadurch gekennzeichnet, daß** der plattenförmige Grundkörper (10) über seine Auflage an dem Türblatt eine Mehrzahl von durchgehenden Befestigungsbohrungen (25) aufweist.

5. Verschlußsystem nach einem der Ansprüche 1 bis 4, **dadurch gekennzeichnet, daß** eine der beiden in den plattenförmigen Grundkörper (10) geführten kurzen Verschlußstangen (12) mit einer Abkröpfung (14) versehen ist derart, daß die Ansätze (13) beider kurzen Verschlußstangen (12) in deren Bewegungsrichtung miteinander fluchten.

## Claims

1. Closure system for doors of, in particular, thin-walled switch cabinets, the said closure system having a base member (10) which is to be fastened to the door leaf, wherein there are mounted and guided in the said base member (10) a pinion (11) and also short closure rods (12) which are driven by the said pinion (11), and the said short closure rods (12) each have a projection (13) protruding from the base member (10) for the connection of at least one bolting rod which is guided in a longitudinally displaceable manner on the inner side of the door leaf, and wherein an outer casing (20), which is set up for the purpose of engaging over the base member (10) in a covering manner, can be placed on the outer side of the door leaf and fastened to the said base member (10), and the pinion (11) can be rotated as a result of being acted upon by an actuating system in the form of a rod drive which is received by the outer casing (20), **characterised in that** the base member (10) is a plate-shaped base member (10) of standard construction for using different types of actuating system such as a handle, plug-in key or pivoting lever (22), is set up for optional direct fastening to the outer side or inner side of the door leaf, and has a receiving aperture (15) for the insertion of a locking apparatus (17, 18) for use as a pivoting-lever closure, and that the outer casing (20) belonging to the closure system is constructed as a key shield with an aperture for the insertion of the actuating system, such as a handle or plug-in key, acting upon the pinion (11) mounted in the plate-like base member (10), or alternatively the outer casing (20) belonging to the closure system is constructed as a trough for receiving, in a countersinkable manner, a pivoting lever (22) as the actuating system, with an aperture (26), which is in alignment with the receiving aperture (15) of the plate-like base member (10), for the insertion of the locking apparatus (17, 18), and the said outer casing is to be fastened to the said base member (10) in a replaceable manner.

2. Closure system according to claim 1, **characterised in that** the aperture (26) constructed in the outer casing (20) for receiving the locking apparatus can be occluded by means of a cover (24) which is movably guided on the said outer casing (20).

3. Closure system according to claim 2, **characterised in that** the cover (24) is constructed as a blind which is adapted to the contour of the outer casing (20).

4. Closure system according to one of claims 1 to 3, **characterised in that** the plate-shaped base member (10) has a plurality of penetrating fastening bores (25) across its seat on the door leaf.

5. Closure system according to one of claims 1 to 4, **characterised in that** one of the two short closure rods (12) guided in the plate-shaped base member (10) is provided with an offset portion (14) in such a way that the projections (13) on the said two short closure rods (12) are in alignment with one another in their direction of movement.

## Revendications

1. Système de fermeture pour portes, en particulier pour les portes des armoires de commande à parois minces, comprenant un corps de base (10) à fixer contre le vantail de porte, dans lequel un pignon (11), ainsi que de courtes tringles de verrouillage (12) actionnées par le pignon (11) sont logés et guidés dans le corps de base (10) et les courtes tringles de verrouillage (12) comportent chacune un talon (13) s'avançant en saillie hors du corps de base (10) pour raccorder au moins une tringle de verrouillage mobile dans le sens longitudinal sur la face intérieure du vantail de porte, et dans lequel un cache extérieur (20) agencé pour recouvrir le corps de base (10) peut être posé sur la face extérieure du vantail de porte et peut être fixé contre le corps de base (10) et, à la suite d'une sollicitation exercée par un élément de manoeuvre logé dans le cache extérieur (20), le pignon (11) peut être entraîné en rotation en tant que mécanisme d'entraînement des tringles **caractérisé en ce que** le corps de base (10), pour être utilisé avec des éléments de manoeuvre conçus selon différents modes de construction, tels qu'une poignée, une clé à pipe ou un levier pivotant (22), est agencé sous forme de corps de base (10) en forme de tablier de conception homogène à fixer au choix directement sur la face extérieure ou la face intérieure du vantail de porte, et comporte une ouverture de réception (15) destinée à recevoir un système de verrouillage (17, 18) pour être utilisé comme système de fermeture à levier pivotant, et **en ce que** le cache extérieur (20) appartenant au système de fermeture est conçu sous forme de cache-clé avec une ouverture pour introduire un élément de manoeuvre, tel qu'une poignée ou une clé à pipe, sollicitant le pignon (11) logé dans le corps de base (10) en forme de tablier, ou le cache extérieur (20) appartenant au système de fermeture est conçu sous forme d'auge, qui est destinée à recevoir de manière escamotable un levier pivotant (22) formant l'élément de manoeuvre et qui comporte une ouverture (26), alignée avec l'ouverture de réception (15) dans le corps de base (10) en forme de tablier et destinée à recevoir le système de verrouillage (17, 18), et est fixé de manière amovible contre le corps de base (10).

2. Système de fermeture selon la revendication 1, **caractérisé en ce que** l'ouverture (26) réalisée dans le cache extérieur (20) pour recevoir le système de verrouillage peut être masquée au moyen d'une protection (24) logée de manière mobile contre le cache extérieur (20).

3. Système de fermeture selon la revendication 2, **caractérisé en ce que** la protection (24) est conçue sous forme de coulisse adaptée au contour du cache extérieur (20).

4. Système de fermeture selon une des revendications 1 à 3, **caractérisé en ce que** le corps de base (10) comporte une pluralité de forures de fixation (25) débouchantes, réparties sur les semelles d'appui contre le vantail de porte.

5. Système de fermeture selon une des revendications 1 à 4, **caractérisé en ce que** l'une des deux courtes tringles de verrouillage (12), guidées dans le corps de base (10) en forme de tablier, comporte un coude (14), de telle sorte que les talons (13) des deux courtes tringles de verrouillage (12) sont en alignement l'un avec l'autre dans le sens de déplacement de celles-ci.
